# EUROPÄISCHE PATENTSCHRIFT

(11) **EP 0 234 048 B1**
(45) Veröffentlichungstag und Bekanntmachung des Hinweises auf die Patenterteilung: **13.06.1990**
(21) Anmeldenummer: 86118144.4
(22) Anmeldetag: 30.12.1986
(51) Int. Cl.: E04C 2/04, E04G 21/22

(54) **Verfahren und Vorrichtung zum Herstellen von Mauerwerks-Wandelementen**
Method and apparatus for manufacturing brick wall elements
Méthode et machine pour fabriquer des éléments de maçonnerie

(30) Priorität: 20.02.1986 DE 3605373
(43) Veröffentlichungstag der Anmeldung: 02.09.1987
(73) Patentinhaber: Walter, Ignaz Dr. h.c., D-8900 Augsburg (DE)
(72) Erfinder: Walter, Ignaz Dr. h.c., D-8900 Augsburg (DE)
(74) Vertreter: Charrier, Rolf, Dipl.-Ing.

(56) Entgegenhaltungen:
- DE-A- 1 955 361
- DE-A- 2 149 561
- DE-B- 2 211 542

## Beschreibung

Die Erfindung betrifft ein Verfahren zum Herstellen von Mauerwerks-Wandelementen nach dem Oberbegriff des Anspruchs 1 und Vorrichtungen zur Durchführung des Verfahrens.

Mauerwerke aus Ziegelsteinen, Kalksandsteinen und Leichtbausteinen werden üblicherweise Schicht auf Schicht erstellt, was sehr teuer und zeitaufwendig ist. Es ist aus der DE-PS 1 282 532 bekannt, das Erstellen von Mauerwerken teilweise zu mechanisieren. Hierbei werden die Bausteine einer Schicht zum Errichten einer senkrechten Wand durch Greifer zugeführt. Sobald eine Schicht gelegt ist, wird auf diese Schicht Mörtel maschinell aufgebracht. Nach dem Errichten der Wand werden in die vertikalen Löcher Verankerungseisen eingebracht und anschließend vermörtelt.

Bei der Vorrichtung nach der CH-PS 498 696 werden in einer ersten Station die Steine auf eine Schablone, die als endloses Förderband ausgebildet ist, aufgereiht. Nach der Aufreihung der Steine eines Wandelements werden diese von einer Spann-und Hubeinrichtung erfaßt und im Verband einer Form zugeführt, die ein Mörtelbett aufweist. Dort soll der Mörtel in den Fugen nach oben steigen. Er wird gleichzeitig in der Form entwässert. Die Form wird anschließend in Horizontallage gekippt. Pro Schablone können nur Wandelemente gleicher Form hergestellt werden. Da der Mörtel in den Fugen nach oben steigen soll, ist eine einwandfreie Vermörtelung der Fugen nicht zu erwarten.

Diese bekannten Verfahren sind wegen ihrer Teilmechanisierung zeitaufwendig und führen nicht zu dem gewünschten Rationalisierungseffekt.

Ein Verfahren nach dem Oberbegriff des Anspruchs 1 ist der DE-B 2 211 542 entnehmbar: Hierbei werden die zueinander gleichen Bausteine von einer Aufgabefläche einer Bereitstellungsfläche zugeführt, wo die Steine in Lagen aufgereiht werden, deren Länge mindestens einer Stockwerkshöhe entspricht. Anschließend werden dann von einer Greifvorrichtung die Steine erfaßt und selektiv auf der Palette abgesetzt. Steine, die dabei nicht auf der Palette abgesetzt werden, werden auf einer Bahn gefördert und zu einer stockwerkshohen Lage zusammengeschoben. Die Anordnung der Steine auf der Palette wird ausschließlich durch die Greifvorrichtung bestimmt. Die Herstellung eines selbsttragenden Läuferverbands ist dabei nicht möglich.

Es besteht die Aufgabe, das Verfahren und die Vorrichtung so auszubilden, daß eine Vorfertigung unterschiedlicher Mauerwerks-Wandelemente maschinell in Serienproduktion möglich ist.

Gelöst wird diese Aufgabe mit dem Verfahren nach Anspruch 1. Vorteilhafte Ausgestaltungen des Verfahrens und der Vorrichtungen zur Durchführung des Verfahrens sind den Unteransprüchen entnehmbar.

Neben der Herstellung auch von anderen Wandstärken ist insbesondere die maschinelle Herstellung von Mauerwänden in den Stärken 11,5; 14,5; 17,0; 24,0; 30,0 und 36,0 cm möglich. Als Bausteine können Ziegelsteine, Kalksandsteine und Leichtbausteine verwendet werden. Die Mauerwerks-Wandelemente werden im Läuferverband hergestellt. Es ist möglich, Wände mit Tür- und Fensteröffnungen, mit Aussparungen und Nischen sowie Giebelwände herzustellen. Stürze und Rolladenkästen werden unmittelbar bei der Herstellung eines solchen Wandelements fertig eingebaut.

Die im Läuferverband hergestellten Mauern weisen vertikale Pressfugen und beispielsweise 1,5 cm dicke horizontale Mörtelfugen auf. Damit die Wandelemente sicher transportierbar und untereinander montierbar sind, können Stahleinlagen in den horizontalen Mörtelfugen und den vertikalen Löchern vorgesehen werden.

Die Umstellung von einem Steinmaß auf ein anderes Steinmaß kann einfach, schnell und kostengünstig erfolgen.

Durch die Serienproduktion der Wandelemente entstehen niedere Material- und Lohnkosten. Die Montage der vorgefertigten Wandelemente verkürzt die Bauzeit erheblich und vermindert somit die Bau- und Finanzierungskosten. Es ist eine Fertigung der Wandelemente in Fabriken und damit unabhängig vom Wetter möglich. Die Wandelemente können trocken zum Aufstellort transportiert werden, wodurch das so errichtete Gebäude nicht durchfeuchtet ist.

Das Verfahren und Vorrichtungen zu seiner Ausführung werden nachfolgend anhand der Zeichnungen näher erläutert. Es zeigen:
Fig. 1 eine Draufsicht auf die Aufreihstation und die Palette bei einem ersten Ausführungsbeispiel;
Fig. 2 eine Draufsicht auf die Vermörtelungsstation des ersten Ausführungsbeispiels;
Fig. 3 eine Seitenansicht der vorgenannten Stationen, gesehen in Pfeilrichtung 111-111 in Fig.1 ;
Fig. 4 eine Seitenansicht der sich an die beiden vorgenannten Stationen anschließenden Kippstation;
Fig. 5 einen Schnitt durch die Aufreihstation längs der Linie IV-IV in Fig. 3;
Fig. 6 eine Seitenansicht der Vermörtelungsstation gesehen in Pfeilrichtung VI-VI in Fig. 3;
Fig. 7 einen Schnitt durch die Kippstation längs der Linie Vll-Vll in Fig. 4;
Fig. 8 eine Draufsicht auf die Stationen einer zweiten Ausführungsform der Vorrichtung;
Fig. 9 eine Schnittansicht längs der Linie IX-IX in Fig. 8;
Fig. 10 eine Schnittansicht längs der Linie X-X in Fig. 8;
Fig. 11 eine Schnittansicht längs der Linie XI-XI in Fig. 8 und
Fig. 12 eine Schnittansicht längs der Linie XII-XII in Fig. 8.

Als erstes wird die Vorrichtung nach den Fig. 1 bis 7 erläutert.

Bei der Errichtung einer Mauer im Läuferverband werden ganze Läufersteine B und halbe Läufersteine A benötigt. Gemäß einer Programmsteuerung werden die für die einzelnen Schichten C aufeinanderfolgend benötigten Steine A und B bei der Aufreihstation 1 Aufgabeflächen 7, 7' zugeführt. Diese Aufgabeflächen 7, 7' sind versetzt beidseits einer Sortierfläche 8 angeordnet. Zwischen den Aufgabenflächen 7, 7' und der Sortierfläche 8 verlaufen Transportvorrichtungen 9, 9. Als erstes werden die für die jeweils übernächsten Schichten C benötigten Halbsteine A in der erforderlichen Anzahl von der Auflagefläche 7_{'}durch die Transportvorrichtung 9'auf die Sortierfläche 8 transportiert, wo sie entsprechend den Schichten C auf Lücke aufgereiht werden. Eine Mitnehmer- bzw. Verschiebevorrichtung 10 verschiebt dann diese auf der Sortierfläche 8 aufgereihten Halbsteine A in Richtung auf eine Palette 2, auf welche sie aufgeschoben werden. Entsprechendes erfolgt mit den ganzen Läufersteinen B, der dazwischenliegenden Schichten C, die von der Aufgabefläche 7 auf die Sortierfläche 8 transportiert und dann durch die Verschiebevorrichtung 10 auf die Palette 2 verschoben werden.

Während dieser beiden Takte werden ganze Läufersteine B für die jeweils übernächsten Schichten C von der Transportpalette 22' auf die Aufgabefläche 7' übergeben, worauf diese dann wie im Zusammenhang mit den Halbsteinen A beschrieben auf die Sortierfläche 8 transportiert und sodann durch die Verschiebevorrichtung 10 auf die Palette 2 geschoben werden. Hierbei werden die zuvor auf der Palette 2 abgesetzten Halbsteine A in Richtung des hinteren Endes der Palette 2 verschoben.

Entsprechendes gilt dann für die ganzen Läufersteine B der dazwischen liegenden Schichten C, welche von der Aufgabefläche 7 über die Sortierfläche 8 auf die Palette 2 gelangen und die zuvor dort abgesetzten ganzen Läufersteine B verschieben.

Das Einschieben der ganzen Läufersteine B erfolgt dann taktweise einmal von rechts für die jeweils übernächsten Schichten über die Aufgabefläche 7'und von links für die jeweils dazwischenliegenden Schichten über die Aufgabefläche 7. Den Abschluß bilden dann wiederum halbe und ganze Läufersteine A, B wobei dann die anfänglich auf die Palette geschobenen halben und ganzen Läufersteine A, B zum Anliegen an die hintere Schalungswand 23 kommen.

Anstelle der Verschiebevorrichtung 10 können auch Greifer vorgesehen sein, die die Steine A, B an der Aufreihstation 8 erfassen und gleich lagerichtig auf der Palette 2 absetzen.

Damit zwischen den Schichten C horizontal verlaufende Mörtelfugen D eingehalten werden, sind bei der Aufreihstation 1 über der Palette 2 höheneinstellbare und längs der horizontalen Mörtelfugen D verlaufende Führungsleisten 11 vorgesehen, die sich bis in den Bereich der Sortierfläche 8 erstrecken. Diese führen die Steine A, B während ihres ganzen Verschiebewegs von der Sortierfläche 8 auf die Palette 2. Diese Leisten 11 können entfallen, wenn Greifer vorgesehen werden, die die Steine A, B unter Einhaltung der horizontalen Mörtelfugen D auf der Palette 2 lagerichtig absetzen.

Die Schalungswände 13, 23 sind einstellbar, wodurch eine Einstellung auf verschieden hohe und lange Wände möglich ist.

Sind Aussparungen vorgesehen, dann werden entsprechende Abstützrahmen 20 über die Sortierfläche 8 auf die Palette 2 verschoben. Gleiches gilt für einen einzubringenden Sturz 21 bzw. für einen Rolladenkasten im Falle einer Fensteraussparung. Hierbei wird gleichzeitig der erforderliche Steinausgleich hergestellt.

Die vorerwähnte Steinaufreihung sowie das Einbringen von Abstützrahmen, Stürzen, Rollädenkästen usw. erfolgt automatisch mittels eines Rechners, in welchem die genaue Schichtung programmiert ist.

Die erwähnten Führungsleisten 11 weisen an ihrer Unterseite eine Vielzahl von Lamellen 12 auf, die nach oben ausweichbar gelagert sind. Zwischen diesen Lamellen sind die Steine geführt. Durch die Ausweichbarkeit nach oben ist es möglich, einen Abstützrahmen 20 einzubringen.

Die längsverlaufenden Schalungswände 13, 15 sowie die Lamellen 12 können mit Gleitrollen versehen sein, die jeweils vertikal verlaufende Drehachsen haben, wodurch die Reibung beim Einschieben der Steine auf die Palette 2 vermindert wird.

Auf der horizontal angeordneten Palette 2 ist somit ein noch unvermörteltes Wandelement 26 entstanden.

Von der Aufreihstation 1 wird die Palette 2 nunmehr zu der Vermörtelungsstation 3 transportiert. Vor dem Ausfüllen der horizontalen Mörtelfugen D werden in einen Teil dieser Fugen D Ankereisen und Verbindungsschlaufen eingebracht. Nach deren Einbringen verfährt das Vermörtelungsgerät 4, das höheneinstellbar ist, längs der horizontalen Mörtelfugen D, wodurch der Mörtel in diese Fugen eingebracht wird. Hinter dem Vermörtelungsgerät 4 sind horizontale, mit ihren Achsen schräg zu den Mörtelfugen D angeordnete Bürsten vorgesehen, die den nicht in die Fugen gelangten Mörtel abbürsten. Bei dem Vermörtelungsgerät 4 ist jeder Mörtelfuge D eine eigene ein konstantes Volumen fördernde Mörtelpumpe zugeordnet. Um unterschiedlich tiefe Fugen ausfüllen zu können, verfährt das Vermörtelungsgerät mit unterschiedlicher Geschwindigkeit.

Von dieser Vermörtelungsstation 3 gelangt die Palette zu einer Kippstation 5. Die vorerwähnten Arbeiten wurden durchgeführt in einer ersten oberen Ebene. In der Kippstation wird die Palette 2 in eine zweite untere Ebene abgesenkt und in dieser abgesenkten Lage gekippt, so daß nunmehr das Wandelement 26 senkrecht steht. Die Seitenschalungswand 15 ist als von der Palette 2 trennbarer Untersatz ausgebildet, der nach dem Kippen unter dem Wandelement 26 verbleibt. Das Wandelement 26 wird in seiner Vertikallage gehalten durch von oben absenkbare Halteklauen 25. Jedes zweite Vertikalsteinloch wird nunmehr hydraulisch mittels Durchstoßlanzen 6 durchstoßen. In die durchstoßenenstatikbedingten Löcher werden Vertikalarmierungs eisen und ggfs. Transportanker eingeführt. Danach wird über die Durchstoßlanzen 6 Mörtel in diese Löcher eingebracht. Falls erforderlich, wird die Rückseite des Wandelements 26, die zuvor auf der Palette 2 ruhte, gereinigt.

Während dieser Arbeiten wird die Palette 2 in ihre horizontale Lage zurückgekippt und in der zweiten Ebene unter der Vermörtelungsstation 3 hindurch zur Aufreihstation 1 zurückgefördert, wo sie angehoben wird und zur Herstellung eines weiteren Wandelements bereit steht.

Es ist auch möglich, die Seitenschalungswand 15 als normale Schalungswand auszuführen, die vor dem Kippen der Palette 2 nach unten weggeklappt wird. An ihre Stelle wird ein Transport- und Lagerfuß eingeschoben. Danach wird das Kippen durchgeführt. Bei zurückgekippter Palette 2 wird dann die Seitenschalungswand 15 wieder nach oben geklappt. Ist die Seitenschalungswand 15 als Transport- und Lagerfuß ausgebildet, dann wird nach dem Kippen eine neue Seitenschalungswand eingeschoben.

Bei der Ausführungsform nach den Fig. 8 bis 12 werden auf der Sortierfläche 8A alle Steine einer Schicht C aufgreiht und diese Steine als Schicht auf der Palette 2 abgesetzt. Die Arbeitsweise ist wie folgt:
Auf der Transportpalette 22 befinden sich die ganzen Läufersteine B und auf der Transportpalette 22'die halben Läufersteine A. Ein Kran 29 erfaßt jeweils eine ganze Lage dieser Steine A bzw. B. Die Lage der Läufersteine B wird auf einem endlosen Band 28A und die Lage der halben Läufersteine A auf einem weiteren endlosen Band 28B abgesetzt, zwischen denen sich die beiden Aufgabeflächen 7A und 7B befinden. Die Steine B werden vom Band 28A der Aufgabefläche 7A und die Steine A vom Band 28B der Aufgabefläche 7B übergeben. Die Aufgabeflächen 7A und 7B sind als Transportvorrichtungen ausgebildet, entsprechend den Transportvorrichtungen 9, 9'des ersten Ausführungsbeispiels. Jeweils lagerichtig in einer Schicht C schiebt eine Querverschiebevorrichtung 27 einen halben Läuferstein A von der Aufgabefläche 7B auf die Aufgabefläche 7A.

Die Steine werden von der Aufgabefläche 7A auf die Sortierfläche 8A verbracht, die ebenfalls als Transportvorrichtung ausgebildet ist und eine Verlängerung der Aufgabefläche 7A darstellt. Auf der Sortierfläche 8A werden alle Steine einer Schicht lagerichtig aufgereiht.

Ein weiterer Kran 31, der einen Greifer 32 besitzt, der Länge größer - gleich der Länge einer Schicht C aufweist, erfaßt alle Steine der auf der Sortierfläche 8A aufgereihten Schicht und setzt diese auf der Palette 2 ab. Hierbei werden jeweils zuerst die der Sortierfläche 8A nahen Schichten gebildet und auf der Palette abgesetzt.

Wie die Fig. 8 zeigt, werden bei der Aufreihung der Schichten Aussparungen wie beispielsweise für Türen und Fenster mitberücksichtigt. Die einzelnen Schichten C werden unter Einhaltung der horizontalen Mörtelfugen D auf der Palette 2 auf Lücke abgesetzt.

Sind alle Steine eines Wandelements 26 Schicht für Schicht auf der Palette 2 abgesetzt, dann wird die Palette 2 über Rollen und Reibräder nach links parallel zur Sortierfläche 8A auf Schienen verschoben, auf denen die Palette 2 quer dazu zu einer Armierungsstation 30 transportiert wird. In der Armierungsstation 30 erfolgt die Armierung des Wandelements und zwar werden in die Fugen D die horizontalen Armiereisen und/oder Verbindungsschlaufen eingelegt als auch in einen Teil der vertikalen Löcher Ankereisen eingeschoben.

Über Rollen und Reibräder wird nunmehr die Palette 2 parallel zur ursprünglichen Bewegungsrichtung jedoch entgegengesetzt unter einer Vermörtelungsstation 3A hindurch verfahren, die ein stationäres Vermörtelungsgerät 4A aufweist. Für jede Fuge D weist das Vermörtelungsgerät eine eigene Mörtelpumpe 33 mit einer Düse 34 auf. Jede Mörtelpumpe fördert ein konstantes Fördervolumen. Die Geschwindigkeit, mit der die Palette 2 unter dem Vermörtelungsgerät 4A hindurchfährt, ist entsprechend dem Volumen der Fugen D einstellbar, so daß Fugen D unterschiedlichen Volumens gleichmäßig ausgefüllt werden.

Nach dem Durchlaufen der Vermörtelungsstation 3A gelangt die Palette auf weitere Schienen, auf denen sie in Querrichtung zu einer Kippstation 5A verfahren wird. Dort wird an der Palette ein Transport-und Lagerfuß 35 angebracht und anschließend die Palette in Vertikallage gekippt. Der Transport- und Lagerfuß 35 wird anschließend von der Palette 2 entfernt, s0 daß die Palette 2 zurückgekippt werden kann und das Wandelement 26 nunmehr auf den Transport- und Lagerfuß steht. Die zurückgekippte Palette 2 wird nunmehr über Rollen und Reibräder zur Aufreihstation 1A zurückgefahren, wo von neuem Schichten der Steine A und B auf Ihr aufgereiht werden.

Weist das Wandelement 26 Aussparungen auf, dann werden die Abschalungen für diese Aussparungen bei der Armierungsstation 30 eingebaut.

## Patentansprüche

1. Verfahren zum maschinellen Herstellen von Mauerwerkswandelementen (26) unter Verwendung von Bausteinen (A, B) und Mörtel, bei dem die Bausteine (A, B) von mindestens einer Aufgabefläche (7) einer Bereitstellungsfläche einer Aufreihstation (1) zugeführt werden, wo sie lagenweise aufgereiht und von dort taktweise durch eine Transportvorrichtung (10) auf eine horizontale Palette (2) transportiert werden, wo sie im Verband entsprechend der Form des Wandelements (26) unter Bildung horizontaler Mörtelfugen (D) angeordnet werden und sodann die Mörtelfugen (D) mit Mörtel ausgefüllt werden, dadurch gekennzeichnet, daß
zur Herstellung eines selbsttragenden Läuferverbands als Bausteine halbe und ganze Läufersteine (A, B) verwendet werden, bei denen die ganzen Läufersteine (B) ein Mittelloch und an den zwei Schmalseiten parallel zum Mittelloch verlaufende Ausnehmungen aufweisen,
die Läufersteine (A, B) von der mindestens einen Aufgabefläche (7) taktweise in ihrer Aufeinanderfolge in den Schichten (C) des Läuferverbands der als Sortierfläche (8) ausgebildeten Bereitstellungsfläche zugeführt und dort in dieser Aufeinderfolge aufgereiht werden, bevor sie taktweise zur Palette (2) transportiert werden, die Läufersteine (A, B) auf der Palette (2) unter Bildung vertikaler Preßfugen aufgereiht werden und hierbei die Mittellöcher und die Ausnehmungen der ganzen Läufersteine (B) aufeinanderfolgender Schichten (C) durchgehende Löcher bilden, in die mindestens zum Teil Ankereisen eingesetzt werden,
und nach dem Vermörteln der horizontalen Mörtelfugen (D) in einer Kippstation (5) die Palette (2) mit dem Wandelement (26) in eine Vertikallage gekippt wird, sodann die unter dem Wandelement (26) befindliche Seitenschalungswand (15) von der Palette abgetrennt wird und unter dem Wandelement (26) verbleibt, während die Palette (2) nach ihrem Rückkippen in ihre Horizontallage vor die Sortierfläche (8) zurückgefahren wird.

2. Verfahren nach Anspruch 1, dadurch gekennzeichnet, daß bei der Aufreihung der Läufersteine (A, B) im jeweils einen Takt die Steine (A, B) der jeweils übernächsten Schichten (C) über die gesamte Mauerhöhe und im jeweils folgenden Takt die Steine (A, B) der dazwischenliegenden Schichten (C) ebenfalls über die gesamte Mauerhöhe aufgereiht werden und die Takte sich solange wiederholen, bis die Steine (A, B) der gesamten Mauerlänge aufgereiht sind.

3. Verfahren nach Anspruch 1, dadurch gekennzeichnet, daß bei der Aufreihung der Läufersteine (A, B) bei jedem Takt eine Schicht (C) über eine Mauerlänge hinweg aufgereiht wird und die Takte sich solange wiederholen, bis die Steine (A, B) der gesamten MauerhOhe aufgereiht sind.

4. Verfahren nach einem der Ansprüche 1 bis 3, dadurch gekennzeichnet, daß vor dem Vermörteln in mindestens einen Teil der horizontalen Fugen (D) horizontale Armierungseisen und/oder Verbindungsschlaufen und in mindestens einen Teil der vertikalen Löcher die Ankereisen eingebracht werden.

5. Verfahren nach einem der Ansprüche 1 bis 4, dadurch gekennzeichnet, daß zur Bildung von Aussparungen am Wandelement (26) den Aussparungen entsprechende Abstützrahmen (20) zusammen mit den einen Steinausgleich bildenden Steinen (A₁, Bi) aufgereiht werden.

6. Verfahren nach einem der Ansprüche 1 bis 5, dadurch gekennzeichnet, daß bei der Vermörtelungsstation (3) der aus den Düsen, von denen jeweils eine Düse pro Fuge (D) vorgesehen ist, austretende Mörtel in zeitlich konstanter Menge austritt und die Relativgeschwindigkeit zwischen der Vermörtelungsstation (3) und der Palette (2) dem Volumen der Fugen (D) angepaßt ist.

7. Vorrichtung zur Durchführung des Verfahrens nach einem der Ansprüche 1 bis 6, bei welcher die Vorrichtung eine Aufreihstation (1) mit mindestens einer Aufgabefläche (7) und einer Bereitstellungsfläche aufweist, vor der Bereitstellungsfläche eine Palette (2) horizontal angeordnet werden kann, eine Transportvorrichtung vorgesehen ist, die die von der Aufgabefläche (7) der Bereitstellungsfläche zugeführten und dort aufgereihten Bausteine (A, B) taktweise zur Palette (2) transportiert und ein Vermörtelungsgerät die Mörtelfugen (D) des auf der Palette (2) angeordneten Wandelements (26) vermörtelt, dadurch gekennzeichnet, daß zwei Aufgabeflächen (7, 7', 7A, 7B) vorgesehen sind, welche die als halbe und ganze Läufersteine ausgebildeten Bausteine (A, B) der als Sortierfläche (8) ausgebildeten Bereitstellungsfläche in der Aufeinanderfolge in den Schichten (C) eines selbsttragenden Läuferverbands zuführen, an die Aufreihstation (1) sich eine das Vermörtelungsgerät (4) aufweisende Vermörtelungsstation (3) anschließt, zu der die Palette (2) horizontal verfahren wird, und darin eine Kippstation (5) sich anschließt, bei der die Palette (2) mit dem Wandelement (26) in eine Vertikallage gekippt wird und die Palette (2) eine von ihr trennbare Seitenschalungswand (15) aufweist, die nach dem Zurückkippen der Palette (2) in ihre Horizontallage unter dem Wandelement (26) verbleibt.

8. Vorrichtung nach Anspruch 7, dadurch gekennzeichnet, daß zwischen der Aufreihstation (1) und der Vermörtelungsstation (3) eine Armierungsstation angeordnet ist.

9. Vorrichtung nach Anspruch 7 oder 8, dadurch gekennzeichnet, daß vor und beidseits der Palette (2) zwei Aufgabeflächen (7, 7_{'}) versetzt zueinander angeordnet sind und von diesen Aufgabeflächen (7, 7') zu der Sortierfläche (8) Transportvorrichtungen (9, 9') verlaufen, die die Steine (A, B) in ihrer Aufeinanderfolge in den Schichten (C) auf der Sortierfläche (8) anordnen und die Transportvorrichtung (10) die Steine (A, B) in Richtung der Schichten (C) auf die Palette (2) schiebt.

10. Vorrichtung nach Anspruch 7 oder 8, dadurch gekennzeichnet, daß die Aufreihstation (1A) zwei nebeneinander angeordnete Aufgabeflächen (7A, 7B) und in Verlängerung der einen Aufgabefläche (7A) die Sortierfläche (8A) aufweist, auf der einen Aufgabefläche (7A) die ganzen Steine (B) und auf der anderen Aufgabefläche (7B) die halben Steine (A) angeordnet werden, wobei letztere durch eine Querverschiebvorrichtung (27) lagerichtig zur Bildung einer ganzen Schicht der einen Auflagefläche (7A) zugeführt werden, die als Transportvorrichtung ausgebildete eine Aufgabefläche (7A) die Steine (A, B) zur Bildung der Schicht der Sortierfläche (8A) zuführt und die Transportvorrichtung (1 OA) die Schicht auf der Palette (2) absetzt.

11. Vorrichtung nach Anspruch 9, dadurch gekennzeichnet, daß über der Palette (2) höheneinstellbare, bis in den Bereich der Sortierfläche (8) und längs der horizontalen Mörtelfugen (D) verlaufende Führungsleisten (11) vorgesehen sind.

12. Vorrichtung nach Anspruch 7, dadurch gekennzeichnet, daß das Vermörtelungsgerät (4A) stationär ist und die Palette (2) unter ihm längs der horizontalen Mörtelfugen (D) geschwindigkeitseinstellbar verfahrbar ist.

13. Vorrichtung nach einem der Ansprüche 7 bis 12, dadurch gekennzeichnet, daß die Aufreihstation (1) und die Vermörtelungsstation (3) in einer ersten oberen Ebene angeordnet sind, in der Kippstation (5) die Palette (2) in eine zweite untere Ebene abgesenkt wird, nach dem Zurückkippen in ihre horizontale Lage die Palette (2) in der zweiten Ebene zur Aufreihstation (1) zurückgefördert wird und dort auf die erste Ebene angehoben wird.

14. Vorrichtung nach Anspruch 10, dadurch gekennzeichnet, daß die Aufreihstation (1A), die Vermörtelungsstation (3A) und die Kippstation (5A) in einer Ebene angeordnet sind.

## Claims

1. A method of mechanically producing masonry wall elements (26) using building blocks (A, B) and mortar, wherein the building blocks (A, B) are fed from at least one feeder surface (7) to an assembly surface of a lining-up station (1), where they are lined up in rows and from where they are transported in cyclic fashion by a transportation device (10) to a horizontal pallet (2) where they are arranged in the bond in accordance with the shape of the wall element (26) so as to form horizontal mortar joints (D), whereupon the mortar joints (D) are filled with mortar, characterised in that to produce a self-supporting stretching bond, building blocks in the form of half and whole stretchers (A, B) are used, where the whole stretchers (B) contain a central hole and along their two narrow sides contain openings which extend in parallel to the central hole, the stretchers (A, B) are fed from the minimum of one feeder surface (7) in cyclic fashion in their sequence in the layers (C) of the stretching bond to the assembly surface which is in the form of a sorting surface (8) where they are lined up in this sequence before being transported in cyclic fashion to the pallet (2), the stretchers (A, B) are lined up on the pallet (2) forming vertical pressure joints whereby the central holes and the openings in the whole stretchers (B) of consecutive layers (C) from continuous holes into which steel bolts are inserted at least partially, and that after the mortaring of the horizontal mortar joints (D), in a tilting station (5) the pallet (2) together with the wall element (26) is tilted into a vertical position whereupon the lateral form wall located below the wall element (26) is separated from the pallet and remains under the wall element (26) whilst the pallet (2), having been tilted back into its horizontal position, is moved back in front of the sorting surface (8).

2. A method as claimed in claim 1, characterised in that in the lining up of the stretchers (A, B) in the first respective cycle the stretchers (A, B) of the respective next but one layers (C) are lined up along the entire height of the wall and in the following respective cycle the stretchers (A, B) of the intervening layers (C) are likewise lined up along the entire height of the wall and the cycles are repeated until the stretchers (A, B) are lined up along the entire length of the wall.

3. A method as claimed in claim 1, characterised in that in the lining up of the stretchers (A, B) in each cycle one layer (C) is lined up across a length of the wall and the cycles are repeated until the stretchers (A, B) are lined up along the entire height of the wall.

4. A method as claimed in one of the claims 1 to 3, characterised in that prior to the mortaring, horizontal steel reinforcements and/or connecting loops are inserted into at least one part of the horizontal joints (D) and the steel bolts are inserted into at least one part of the vertical holes.

5. A method as claimed in one of the claims 1 to 4, characterised in that in order to form cut-outs in the wall element (26) supporting frames (20) corresponding to the cut-outs are lined up together with the blocks (A₁, B₁) which form a block adjustment.

6. A method as claimed in one of the claims 1 to 5, characterised in that in the mortaring station (3) the mortar emerging from nozzles, one nozzle being provided for each joint (D), is output in a quantity which is constant over time and the relative speed between the mortaring station (3) and the pallet (2) is adapted to the volume of the joints (D).

7. A device for executing the method claimed in one of the claims 1 to 6 in which the device comprises a lining-up station (1) having at least one feeder surface (7) and an assembly surface, a pallet can be arranged horizontally in front of the assembly surface, a transportation device is provided by which the building blocks (A, B), which are supplied from the feeder surface (7) to the assembly surface and lined up therein, are transported in cyclic fashion to the pallet (2), and a mortaring device mortars the mortar joints (D) of the wall element (26) arranged on the pallet (2), characterised in that two feeder surfaces (7, 7', 7A, 7B) are provided from which the building blocks (A, B), which are in the form of half and whole stretchers, are fed to the assembly surface, which consist of the sorting surface (8), in their sequence in the layers (C) of a self-supporting stretching bond, that the lining-up station (1) is followed by a mortaring station (3) which is equipped with the mortaring device (4) and towards which the pallet (2) is moved horizontally and which is itself followed by a tilting station (5) in which the pallet (2) together with the wall element (26) is tilted into a vertical position and that the pallet (2) comprises a lateral form wall (15) which can be separated therefrom and which, when the pallet (2) has tilted back into its horizontal position, remains under the wall element (26).

8. A device as claimed in claim 7, characterised in that a reinforcing station is arranged between the lining-up station (1) and the mortaring station (3).

9. A device as claimed in claim 7 or claim 8, characterised in that in front of and on both sides of the pallet (2) two feeder surfaces (7, 7') are arranged so as to be offset in relation to one another and between these feeder surfaces (7, T) and the sorting surfaces (8) extend transportation devices (9, 9') which arrange the blocks (A, B) on the sorting surface (8) in their sequence in the layers (C) and the transportation device (10) moves the blocks (A, B) towards the pallet (2) in the direction of the layers (C).

10. A device as claimed in claim 7 or claim 8, characterised in that the lining-up station (1 A) comprises two feeder surfaces (7A, 7B) arranged one beside another and the sorting surface (8A) which forms an extension of the first feeder surface (7A), that the whole blocks (B) are arranged on the first feeder surface (7A) and the half blocks (A) are arranged on the other feeder surface (7B), where the half blocks are fed by a transverse displacement device (27) to the first feeder surface (7A) in the correct positions to form an entire layer, the first feeder surface (7A) which consists of a transportation device feeds the blocks (A, B) to the sorting surface (8A) to form the layer, and the transportation device (10A) deposits the layer on the pallet (2).

11. A device as claimed in claim 9, characterised in that height-adjustable guide strips (11) which extend into the region of the sorting surface (8) and along the horizontal mortar joints (D) are arranged above the pallet (2).

12. A device as claimed in claim 7, characterised in that the mortaring device (4A) is stationary and the pallet (2) can be moved beneath it along the horizontal mortar joints (D) in speed-adjustable fashion.

13. A device as claimed in one of the claims 7 to 12, characterised in that the lining-up station (1) and the mortaring station (3) are arranged in a first, upper plane, in the tilting station (5) the pallet (2) is lowered into a second, lower plane, when it has been tilted back into its horizontal position the pallet (2) is returned to the lining-up station (1) in the second plane and here it is raised to the level of the first plane.

14. A device as claimed in claim 10, characterised in that the lining-up station (1A), the mortaring station (3A) and the tilting station (5A) are arranged in one plane.

## Revendications

1. Procédé de fabrication mécanique d'éléments de mur en maçonnerie (26) faisant appel à des blocs de construction (A, B) et du mortier, dans lequel les blocs de construction (A, B) d'au moins une surface d'alimentation (7) sont amenés d'une surface de position d'attente à un poste de rangement (1), où ils sont rangés par couches et transportés de là avec un cadencement donné par un dispositif transporteur (10) sur une palette horizontale (2) où ils sont disposés en appareil en fonction de la forme de l'élément de mur (26) avec formation de joints de mortier horizontaux (D), les dits joints de mortier (D) étant ensuite remplis de mortier, procédé caractérisé par le fait que l'on utilise comme blocs de construction pour la réalisation d'un appareil à panneresses autoportant des demi-panneresses ou panneresses entières (A, B), procédé dans lequel les panneresses entières (B) présentent une perforation centrale et, sur les deux faces étroites, des évidements courant parallèlement à la perforation centrale, que les panneresses (A, B) sont amenées de façon cadencée d'au moins une surface d'alimentation (7) dans leur ordre successif dans les couches (C) de l'appareil à panneresses à la surface de position d'attente réalisée sous forme de surface de tri (8) et y sont alignées dans cet ordre avant d'être transportées avec cadencement vers la palette (2), que les blocs de construction (A, B) sont alignés sur la palette (2) en formant des joints de compression verticaux et que les trous centraux et les évidements des panneresses entières (B) de couches successives (C) forment des trous traversant de part en part dans lesquels sont en partie engagés des fers d'ancrage, et procédé suivant lequel, après l'application du mortier dans les joints de mortiers horizontaux (D) dans une poste de basculage (5), la palette (2) est basculée avec l'élément de mur (26) en position verticale, dans lequel l'élément de coffrage latéral (15) se trouvant sous l'élément de mur (26) est séparé de la palette tandis que la palette (2) après retour par basculage dans sa position horizontale est ramenée devant la surface de tri (8).

2. Procédé suivant la revendication 1, caractérisé par le fait que lors de l'alignement des blocs de construction (A, B) les blocs (A, B) des couches suivantes (C) sont également alignés chaque fois suivant un cadencement donné sur toute la hauteur de mur et au cadencement suivant les blocs (A, B) des couches intermédiaires (C) également sur toute la hauteur de mur et que les cadencements se répètent jusqu'à ce que les blocs (A, B) de la longueur totale de mur soient alignés.

₋ 3. Procédé suivant la revendication 1, caractérisé par le fait que lors de l'alignement des blocs de construction (A, B) une couche (C) est alignée à chaque cadencement sur toute une longueur de mur et que le cadencement se répète jusqu'à ce que les blocs (A, B) de toute la hauteur de mur soient alignés.

4. Procédé suivant l'une des revendications 1 à 3, caractérisé par le fait que sont introduits avant l'application de mortier dans au moins une partie des joints horizontaux (D) des fers d'armature et/ou des boucles d'accouplement et dans au moins une partie des trous verticaux les fers d'ancrage.

5. Procédé suivant l'une des revendications 1 à 4, caractérisé par le fait que sont alignés pour la formation d'évidements sur l'élément de mur (26) des cadres d'appui (20) correspondant aux évidements conjointement avec les blocs (A₁, 13₁) formant une compensation de blocs.

6. Procédé suivant l'une des revendications 1 à 5, caractérisé par le fait que le mortier sortant au niveau du poste d'application de mortier (3) de tuyères dont une est chaque fois prévue par joint (D) en sort en quantité chronologiquement constante et que la vitesse relative entre le poste d'application de mortier (3) et la palette (2) est adaptée au volume des joints (D).

7. Dispositif de réalisation du procédé suivant l'une des revendications 1 à 6, dans lequel ledit dispositif présente un poste de rangement (1) avec au moins une surface d'alimentation (7) et une surface d'approvisionnement, dans lequel on peut disposer horizontalement devant ou avant la surface d'approvisionnement une palette (2), dans lequel il est prévu un dispositif de transport transportant avec cadencement vers la palette (2) les blocs de construction (A, B) amenés de la surface d'alimentation (7) à la surface d'approvisionnement où les dits blocs y sont alignés et dans lequel un appareil d'application de mortier applique du mortier dans les joints de mortier (D) de l'élément de mur (26) disposé sur la palette (2), caractérisé par le fait qu'il est prévu deux surfaces d'alimentation (7, 7', 7A, 7B) qui amènent les blocs de construction (A, B) conçus sous forme de demi-panneresses ou de panneresses entières à la surface d'approvisionnement conçue sous forme de surface de tri (8) en ordre successif dans les couches (C) d'un appareil à panneresses autoportant, que se raccorde au poste de rangement (1) un poste d'application de mortier (3) présentant l'appareil d'application de mortier (4), poste (3) en direction duquel la palette (2) est conduite horizontalement et auquel se raccorde un poste de basculage (5) au niveau duquel la palette (2) est basculée avec l'élément de mur (26) dans une position verticale et la palette (2) présente un élément de coffrage latéral (15) dont elle peut être séparée et qui, après basculage en retour de la palette (2) dans sa position horizontale, reste sous l'élément de mur (26).

8. Dispositif suivant la revendication 7, caractérisé par le fait qu'il est prévu entre le poste de rangement (1) et le poste d'application de mortier (3) un poste d'armature.

9. Dispositif suivant la revendication 7 ou 8, caractérisé par le fait que sont disposées devant et des deux côtés de la palette (2) deux surfaces d'alimentation (7, 7') décalées l'une par rapport à l'autre et que partent de ces surfaces d'alimentation (7, 7') en direction de la surface de tri (8) des dispositifs de transport (9, 9') disposant les blocs (A, B) dans leur ordre successif dans les couches (C) sur la surface de tri (8) et que le dispositif de transport (10) pousse les blocs (A, B) en direction des couches (C) sur la palette (2).

10. Dispositif suivant la revendication 7 ou 8, caractérisé par le fait que le poste de rangement (1 A) présente deux surfaces d'alimentation (7A, 7B) disposées côte-à-côte et, dans le prolongement de l'une des surfaces d'alimentation (7A) la surface de tri (8A), que sur l'une des surfaces d'alimentation (7A) sont disposées les panneresses entières (B) et sur l'autre surface d'alimentation (7B) les demi-panneresses (A), ces dernières étant amenées par un dispositif de poussage latéral (27) en couches correctes pour la formation d'une couche complète à l'une des surfaces d'alimentation (7A), que l'une des surfaces d'alimentation (7A) conçue comme dispositif de transport amène les blocs (A, B) en vue de la formation de la couche à la surface de tri (8A) et que le dispositif transporteur (10A) dépose la couche sur la palette (2).

11. Dispositif suivant la revendication 9, caractérisé par le fait qu'il est prévu au-dessus de la palette (2) des baguettes de guidage (11) réglables en hauteur se prolongeant jusque dans la zone de la surface de tri (8) et courant le long des joints de mortier horizontaux (D).

12. Dispositif suivant la revendication 7, caractérisé par le fait que l'appareil d'application de mortier (4A) est stationnaire et que la palette (2) située sous lui est déplaçable le long des joints de mortier horizontaux (D) à vitesse réglable.

13. Dispositif suivant l'une des revendications 7 à 12, caractérisé par le fait que le poste de rangement (1) et le poste d'application de mortier (3) sont disposés dans un premier plan supérieur, que dans le poste de basculage (5) la palette (2) est abaissée dans un second plan inférieur, que la palette (2) est ramenée après le basculage en retour dans sa position horizontale dans le second plan au poste de rangement (1) et y est relevée dans le premier plan.

14. Dispositif suivant la revendication 10, caractérisé par le fait que le poste de rangement (1A), le poste d'application de mortier (3A) et le poste de basculage (5A) sont disposés sur un plan.
